# EUROPÄISCHE PATENTSCHRIFT

(11) **EP 2 539 973 B1**
(45) Veröffentlichungstag und Bekanntmachung des Hinweises auf die Patenterteilung: **28.05.2014**
(21) Anmeldenummer: 11707335.3
(22) Anmeldetag: 09.02.2011
(51) Int. Cl.: H01R 13/74

(54) **LAGERVORRICHTUNG FÜR EINE POLKLEMME**
BEARING ASSEMBLY FOR A POLE TERMINAL
DISPOSITIF DE PALIER POUR UNE BORNE POLAIRE

(30) Priorität: 22.02.2010 DE 202010002633 U
(43) Veröffentlichungstag der Anmeldung: 02.01.2013
(73) Patentinhaber: Thörner, Wolfgang B., 45219 Essen (DE)
(72) Erfinder: Thörner, Wolfgang B., 45219 Essen (DE)
(74) Vertreter: Isfort, Olaf
(86) Internationale Anmeldenummer: PCT/EP2011/000607
(87) Internationale Veröffentlichungsnummer: WO 2011/101103

(56) Entgegenhaltungen:
- DE-A1-102009 029 940
- FR-A- 1 597 090
- US-A- 2 948 773
- US-A- 4 081 879
- US-A- 4 405 196
- US-A1- 2007 105 451

## Beschreibung

Die Erfindung betrifft eine Lagervorrichtung für eine Polklemme in einer Gehäusewand eines elektrischen oder elektronischen Gerätes, wobei die Lagervorrichtung eine Polklemmenaufnahme zur Aufnahme der Polklemme aufweist.

Polklemmen werden in großem Umfang in der Unterhaltungselektronik eingesetzt, um z.B. Lautsprecher über Kabelleitungen an Verstärker anzukoppeln. Polklemmen zeichnen sich dadurch aus, dass sie ein leichtes manuelles An- und Abkoppeln ermöglichen. Gewöhnliche Polklemmen werden üblicherweise direkt mit einer Gehäusewand eines entsprechenden elektronischen Gerätes der Unterhaltungselektronik verschraubt. Eine solche Polklemme ist beispielsweise aus der DE 102 17 082 A1 bekannt. Unter einer Polklemme ist letztlich ganz allgemein eine elektromechanische Vorrichtung zur Herstellung einer (ein- oder mehrpoligen) trennbaren elektrischen Verbindung zwischen einer Kabelleitung und einem Gerät zu verstehen.

Die Druckschrift US 2,948,773 A zeigt eine elektrisch isolierende Buchse aus Kunststoffmaterial, beispielsweise Teflon, die mit einer Gehäusewand verbunden werden kann und dabei auf einfache Weise an der Gehäusewand montiert werden kann, indem ein Teil der Buchse unter Deformation durch eine Öffnung der Gehäusewand gesteckt wird und im montierten Zustand die Öffnung formschlüssig hintergreift, wobei ein in der Buchse anordenbarer elektrischer Kontaktstift die Buchse innerhalb der Öffnung sichern kann.

Die Druckschrift DE 10 2009 029940 A1 zeigt einen Steckverbinder mit einer an einem Gehäuse des Steckverbinders angespritzten Dichtung zur Abdichtung zwischen einem Trocken- und einem Nassraum, wobei die Dichtung als eine mittels separaten Rastmitteln des Gehäuses stirnseitig an einer Trennwandung anpressbare Flachdichtung aus einer Kunststoffweichkomponente ausgebildet ist.

Die Druckschrift US 4,405,196 A zeigt einen Stecker für HiFi-Systeme, welcher eine massive, mehrteilige Lagervorrichtung in der Art einer Stecker-Buchse-Verbindung aufweist, wobei der Buchsenteil der Verbindung einen Schraubflansch und zwei dazwischen angeordnete Dichtungen aufweist, und wobei der Buchsenteil in einem montierten Zustand an einer Gehäusewandöffnung die Gehäusewandöffnung an einer Vorder- und einer Rückseite mit den mittels des Schraubflansch in der Gehäusewandöffnung vorgespannten Dichtungen umgreift.

Wenn zwei elektrische Leiter mechanisch über eine Polklemme verbunden werden, entsteht am Übergang zwischen beiden Leitern ein elektrischer Widerstand. Dieser Widerstand hängt von mehreren Faktoren ab, unter anderem auch vom mechanischen Druck, mit dem die Leiter zusammengepresst werden.

Wenn die Kontaktstelle vibriert oder schwingt kann sich dieser Druck punktuell im Rhythmus der Schwingung deutlich verändern. Das bedeutet, dass das Signal in diesem Rhythmus besser oder schlechter übertragen wird. Dieser Effekt tritt vor allem bei Lautsprechern auf und ist als Verzerrung des Signals deutlich hörbar.

Die unmittelbare Anordnung von Polklemmen an einer Gehäusewand eines elektronischen Geräts hat den Nachteil, dass Körperschall dieses Gerätes direkt auf die Polklemme übertragen wird. Insbesondere bei elektrischen Geräten in Form von Lautsprechern führt dies somit zu permanenten mechanischen Schwingungen der Polklemme, wodurch die Größe und Anzahl der leitenden Berührungspunkte der Kontaktfläche der Polklemme mit dem entsprechenden direkt oder über einen Stecker (z.B. Bananenstecker) daran befestigten Kabel moduliert wird.

Eine Erhöhung des Kontaktdrucks zwischen der Kontaktfläche der Polklemme und des daran befestigten Kabels bringt dabei mikroskopisch gesehen höchstens eine Erhöhung der Zahl der leitenden Berührungspunkte, jedoch keine Verbesserung der Kontaktkonstanz.

Der aufgrund der mechanischen Körperschallbelastung des elektrischen Kontakts resultierende Modulationsvorgang ist breitbandig nichtlinear, d.h. entsprechende durch Körperschall hervorgerufene Verzerrungen sind nicht reparabel.

Damit liegt der Erfindung die Aufgabe zugrunde, den Übergangswiderstand zwischen der Kontaktfläche einer Polklemme und einem entsprechenden daran festgelegten Leiterelement zu optimieren.

Die der Erfindung zugrunde liegende Aufgabe wird mit den Merkmalen des unabhängigen Patentanspruchs gelöst. Bevorzugte Ausführungsformen sind in den abhängigen Patentansprüchen angegeben.

Erfindungsgemäß wird eine Lagervorrichtung für eine Polklemme in einer Gehäusewand eines elektronischen Geräts geschaffen, wobei die Lagervorrichtung eine Polklemmenaufnahme zur Aufnahme der Polklemme aufweist, wobei die Lagervorrichtung ein Körperschall dämpfendes Material zur Vermeidung einer durch Körperschall induzierten Modulation von zu übertragenden elektrischen Signalen aufweist, wobei im montierten Zustand die Polklemmenaufnahme über das Körperschall dämpfende Material an der Gehäusewand gelagert ist, und wobei die Polklemmenaufnahme als eine im Wesentlichen starre Platte mit einer Aussparung zur Aufnahme der Polklemme aufweist und das Körperschall dämpfende Material einen die starre Platte randseitig zumindest teilweise umgebenden Rahmen bildet, über den die Polklemmenaufnahme an der Gehäusewand lagerbar ist.

Die Platte kann z.B. im Spritzgussverfahren aus Kunststoff hergestellt werden. Aufgrund der Aussparung in der Platte kann eine Polklemme an sich herkömmlicher Bauform dort eingesetzt werden. Das Körperschall dämpfende Material kann z.B. ein Elastomermaterial sein. Beispielsweise kann der Rahmen an die starre Platte der Polklemmenaufnahme angespritzt sein.

Der elastische Rahmen sorgt für die Reduzierung der Körperschallübertragung von dem Gehäuse auf die Polklemme, wobei im Übrigen die Montage der Polklemme in herkömmlicher Weise an der starren Platte erfolgt.

Ausführungsformen der Erfindung haben den Vorteil, dass die mechanische Körperschallbelastung der Polklemme am elektronischen Gerät minimiert wird. Durch die Lagerung der Polklemme über das Körperschall absorbierende Material wird der auftretende Körperschall weitgehend absorbiert. Dies hat zur Folge, dass die Polklemme im Wesentlichen vibrationsfrei in der Polklemmenaufnahme aufgenommen wird. Mechanische Schwingungen der Gehäusewand werden somit nicht auf entsprechende Polklemmen übertragen, sodass eine modulierte mechanische Körperschallbelastung des Kontakts der Polklemme mit einem entsprechenden elektrischen Leiter oder einem entsprechenden Steckverbinder minimiert wird.

Es sei anzumerken, dass als "montierter Zustand" der Zustand verstanden wird, in welchem die Lagervorrichtung in der Gehäusewand des elektronischen Geräts zur funktionsgemäßen Verwendung befestigt ist.

Bevorzugt kann der elastische Rahmen eine umlaufende Nut aufweisen, über die die Polklemmenaufnahme formschlüssig an der Gehäusewand festlegbar ist. Aufgrund der Elastizität des Rahmens kann die erfindungsgemäße Lagervorrichtung zur Anbringung an der Gehäusewand einfach in eine entsprechende Ausnehmung in der Gehäusewand eingeklipst werden.

Nach einer weiteren Ausführungsform der Erfindung ist die Lagervorrichtung mehrteilig ausgebildet, wobei sie im montierten Zustand den Rand einer in der Gehäusewand angebrachten Ausnehmung an der Vorder- und Rückseite der Gehäusewand übergreift. Die Lagervorrichtung kann z.B. zweiteilig ausgebildet sein, wobei ein Teil von der Rückseite und das andere Teil von der Vorderseite der Gehäusewand her in die hierfür eigens in der Gehäusewand vorgesehene Ausnehmung eingesetzt werden. Die beiden Teile werden sodann aneinander festgelegt, wobei die beiden Teile gleichzeitig den Rand der Ausnehmung von der Vorder- und von der Rückseite der Gehäuewand her übergreifen und zwischen sich (form- und/oder kraftschlüssig) aufnehmen. Dadurch wird die Befestigung an der Gehäusewand auf besonders einfache Weise ohne zusätzliche Befestigungsmittel hergestellt.

Aufgrund der erfindungsgemäßen Körperschalldämpfung bleibt die Größe und Zahl der leitenden Berührungspunkte der entsprechenden Kontaktfläche zwischen Polklemme und anzuschließender Leitung im Wesentlichen konstant, womit sich der Übergangswiderstand zwischen Polklemme und elektrischem Leiter nicht ändert. Eine durch Körperschall induzierte Modulation von zu übertragenden elektrischen Signalen, beispielsweise HiFi-Signalen, wird so zuverlässig vermieden. Damit wird insgesamt die Klangqualität entsprechender HiFi-Komponenten erhöht.

Im Weiteren werden Ausführungsbeispiele der Erfindung anhand der Zeichnungen näher erläutert.
- Figur 1: zeigt eine dreidimensionale Ansicht einer erfindungsgemäßen Lagervorrichtung mit zwei Polklemmen,
- Figur 2: zeigt eine Draufsicht auf eine Montageplatte mit zwei erfindungsgemäßen Lagervorrichtungen,
- Figur 3: zeigt eine geschnittene Seitenansicht der Montageplatte gemäß Figur 2.

In der Figur 1 ist die erfindungsgemäße Lagervorrichtung insgesamt mit der Bezugsziffer 1 bezeichnet. Diese dient in dem dargestellten Ausführungsbeispiel zur Lagerung von zwei Polklemmen 2 und 3 in einer (in der Figur 1 nicht dargestellten) Gehäusewand eines Lautsprechers oder Verstärkers. Über die Polklemme 2 kann eine elektrische Verbindung mit einer Kabelleitung z.B. über einen Bananen- oder Büschelstecker erfolgen, der in eine Steckeröffnung 2' einführbar ist. Die Polklemme 3 dient dazu, ein abisoliertes Kabelende durch Verklemmen anzuschließen. Hierfür wird das Kabelende in einen Schlitz 3' eingeführt und dort mittels einer Klemmschraube 3" festgeklemmt.

Die Lagervorrichtung 1 besteht aus einer Polklemmenaufnahme in Form einer starren Platte 4 aus Kunststoff (z.B. Polyamid mit Glasfaserfüllung), die bei dem dargestellten Ausführungsbeispiel zwei Aussparungen für die beiden Polklemmen 2, 3 aufweist. Randseitig ist die starre Platte 4 von einem Rahmen 5 aus Körperschall dämpfenden Material, nämlich aus Elastomermaterial (z.B. Polyphenylensulfid der Shore-Härte 40 bis 80) umgeben. Über den Rahmen 5 ist die Platte 4 an der Gehäusewand gelagert. Der elastische Rahmen 5 sorgt für die Reduzierung der Körperschallübertragung von dem Gehäuse auf die Polklemmen 2, 3, wobei im Übrigen die Montage der Polklemmen 2, 3 in herkömmlicher Weise an der starren Platte 4 erfolgt. Die Polklemmen 2, 3 werden von oben durch die entsprechenden Aussparungen in der Platte 4 gesteckt und von der Unterseite her mittels Muttern (nicht dargestellt) verschraubt.

Die Figur 2 zeigt zwei Lagervorrichtungen 1, die über ihre jeweiligen Elastomerrahmen 5 an einer Montageplatte 6 festgelegt sind. Die Montageplatte 6 weist entsprechende Ausnehmungen für die Lagervorrichtungen 1 auf und wird in das Gehäuse des Lautsprechers oder des Verstärkers eingebaut und bildet somit eine Gehäusewand im Sinne der Erfindung. Die Figur 2 zeigt die Lagervorrichtungen 1 ohne die Polklemmen. Die Aussparungen für die Polklemmen sind in der Figur 2 mit der Bezugsziffer 7 bezeichnet. Die Aussparungen 7 weisen an ihren Rändern Nuten auf, in die entsprechende Nasen der Polklemmen eingreifen, so dass die Polklemmen verdrehsicher befestigt werden können.

In der Figur 3 ist zu erkennen, dass die Lagervorrichtungen 1 jeweils zweiteilig ausgebildet sind. Die Lagervorrichtungen 1 bestehen jeweils aus einem oberen Plattenteil 4' und einem unteren Plattenteil 4", wobei an dem oberen Plattenteil 4' ein oberes Rahmenteil 5' und an dem unteren Plattenteil 4" ein unteres Rahmenteil 5" angeordnet sind.

In dem in der Figur 3 dargestellten montierten Zustand bilden die zusammengehörigen oberen und unteren Rahmenteile 5', 5" zwischen sich jeweils eine umlaufende Nut aus, über die die Lagervorrichtungen 1 formschlüssig an der Gehäusewand 6 festgelegt sind. Die oberen Teile 4', 5' werden von der Vorderseite her und die unteren Teile 4", 5" von der Rückseite der Gehäusewand 6 her in die hierfür jeweils eigens in der Gehäusewand 6 vorgesehene Ausnehmung eingesetzt. An den oberen und unteren Plattenteilen 4' und 4" sind Führungsstifte 8 vorgesehen, über die die Plattenteile 4', 4" dabei aneinander geführt sind. Die Plattenteile 4', 4" werden sodann aneinander festgelegt, wozu Rastvorsprünge bzw. Rastausnehmungen 9 dienen. Endgültig aneinander festgelegt sind die Plattenteile 4', 4" nachdem die Polklemmen (in der Figur 3 nicht dargestellt) eingesetzt und verschraubt sind. Die Rahmenteile 5', 5" übergreifen jeweils den Rand der Ausnehmung in der Montageplatte 6 von der Vorder- und von der Rückseite her und nehmen diese dabei zwischen sich formschlüssig auf.

Bei dem in der Figur 3 gezeigten Ausführungsbeispiel ist zusätzlich auf die Montageplatte 6 eine Moosgummischicht 10 aufgebracht. Diese hat für die Funktion der erfindungsgemäßen Lagervorrichtung 1 keine Bedeutung.

## Patentansprüche

1. Lagervorrichtung für eine Polklemme (2, 3) in einer Gehäusewand (6) eines elektrischen oder elektronischen Gerätes, wobei die Lagervorrichtung (1) eine Polklemmenaufnahme zur Aufnahme der Polklemme (2, 3) aufweist, **dadurch gekennzeichnet, dass** die Lagervorrichtung (1) ein Körperschall dämpfendes Material zur Vermeidung einer durch Körperschall induzierten Modulation von zu übertragenden elektrischen Signalen aufweist, wobei im montierten Zustand die Polklemmenaufnahme über das Körperschall dämpfende Material an der Gehäusewand (6) lagerbar ist, und wobei die Polklemmenaufnahme eine im Wesentlichen starre Platte (4) mit einer Aussparung (7) zur Aufnahme der Polklemme (2, 3) aufweist und das Körperschall dämpfende Material einen die starre Platte (4) randseitig zumindest teilweise umgebenden Rahmen (5) bildet, über den die Polklemmenaufnahme an der Gehäusewand (6) lagerbar ist.

2. Lagervorrichtung nach Anspruch 1, **dadurch gekennzeichnet, dass** der Rahmen (5) eine umlaufende Nut aufweist, über die die Lagervorrichtung (1) formschlüssig an der Gehäusewand (6) festlegbar ist.

3. Lagervorrichtung nach Anspruch 1 oder 2, wobei das Körperschall dämpfende Material ein Elastomermaterial ist.

4. Lagervorrichtung nach Anspruch 3, **dadurch gekennzeichnet, dass** der Rahmen (5) aus Elastomermaterial an die starre Platte (4) der Polklemmenaufnahme angespritzt ist.

5. Lagervorrichtung nach einem der vorhergehenden Ansprüche, **dadurch gekennzeichnet, dass** die Lagervorrichtung (1) mehrteilig ausgebildet ist, wobei sie im montierten Zustand den Rand einer Ausnehmung in der Gehäusewand (6) an der Vorder- und Rückseite der Gehäusewand (6) übergreift.

6. Lagervorrichtung nach einem der vorhergehenden Ansprüche, wobei es sich bei dem elektrischen oder elektronischen Gerät um ein Gerät der Unterhaltungselektronik handelt.

7. Lagervorrichtung nach Anspruch 6, wobei es sich bei dem elektrischen oder elektronischen Gerät um einen Lautsprecher handelt.

## Claims

1. Bearing apparatus for a pole terminal (2, 3) in a housing wall (6) of an electrical or electronic device, with the bearing apparatus (1) being comprised of a pole terminal receptacle for accommodating a pole terminal (2, 3),
**c h a r a c t e r i z e d in** that the bearing apparatus (1) is provided with a structure-borne noise-damping material to reliably prevent modulation induced by structure-borne noise of electrical signals to be transmitted, wherein the pole terminal receptacle can be supported on the housing wall (6) by means of a structure-borne noise-damping material in the mounted state, and wherein the pole terminal receptacle is comprised of a mainly rigid plate (4) with a recess (7) for accommodating the pole terminal (2, 3), and wherein the structure-borne noise-damping material forms a frame (5) at least partly surrounding the rigid plate (4) at the rim side via which the pole terminal receptacle can be supported on the housing wall (6).

2. Bearing apparatus according to claim 1, **characterized in that** the frame (5) is provided with a circumferential groove via which the bearing apparatus (1) can be immobilized in a form-locking manner on the housing wall (6).

3. Bearing apparatus according to any of the preceding claims 1 or 2, wherein the structure-borne noise-damping material is an elastomer material.

4. Bearing apparatus according to claim 3, **characterized in that** the frame (5) made of elastomer material is injection moulded to the rigid plate (4) of the pole terminal receptacle.

5. Bearing apparatus according to any of the preceding claims, **characterized in that** the bearing apparatus (1) is of a multiple-part configuration, wherein it protrudes beyond the rim of a recess in the housing wall (6) at the front and rear side of the housing wall (6) in mounted state.

6. Bearing apparatus according to any of the preceding claims, wherein the electrical or electronic device is a device of consumer electronics.

7. Bearing apparatus according to claim 6, wherein the electrical or electronic device is a loudspeaker.

## Revendications

1. Dispositif à palier pour une borne polaire (2, 3) dans une paroi de boîtier (6) d'un appareil électrique ou électronique, le dispositif à palier (1) comprenant un logement de borne polaire pour le logement de la borne polaire (2, 3), **caractérisé en ce que** le dispositif à palier (1) comprend un matériau amortissant les bruits structurels afin d'empêcher une modulation des signaux électriques à transmettre induite par les bruits structurels, le logement de borne polaire pouvant être logé, dans l'état monté, par l'intermédiaire du matériau amortissant les bruits structurels, dans la paroi du boîtier (6) et le logement de borne polaire (7) comprenant une plaque (4) globalement rigide avec un évidement (7) pour le logement de la borne polaire (2, 3) et le matériau amortissant les bruits structurels formant un cadre (5) entourant au moins partiellement, sur les bords, la plaque rigide (4), par l'intermédiaire duquel le logement de borne polaire peut être logé sur la paroi du boîtier (6).

2. Dispositif à palier selon la revendication 1, **caractérisé en ce que** le cadre (5) comprend une rainure périphérique grâce à laquelle le dispositif à palier (1) peut être fixé à la paroi du boîtier (6) avec une complémentarité de forme.

3. Dispositif à palier selon la revendication 1 ou 2, le matériau amortissant les bruits structurels étant un matériau élastomère.

4. Dispositif à palier selon la revendication 3, **caractérisé en ce que** le cadre (5) en matériau élastomère est injecté sur la plaque rigide (4) du logement de borne polaire.

5. Dispositif à palier selon l'une des revendications précédentes, **caractérisé en ce que** le dispositif à palier (1) est conçu en plusieurs parties, et il empiète, dans l'état monté, sur le bord d'un évidement dans la paroi du boîtier (6) à l'avant et à l'arrière de la paroi du boîtier (6).

6. Dispositif à palier selon l'une des revendications précédentes, l'appareil électrique ou électronique étant un appareil électronique de divertissement.

7. Dispositif à palier selon la revendication 6, l'appareil électrique ou électronique étant un haut-parleur.
